# EUROPÄISCHE PATENTSCHRIFT

(11) **EP 2 236 827 B1**
(45) Veröffentlichungstag und Bekanntmachung des Hinweises auf die Patenterteilung: **20.07.2016**
(21) Anmeldenummer: 10156280.9
(22) Anmeldetag: 12.03.2010
(51) Int. Cl.: F04B 43/00, F04B 53/06, F04B 43/10, F04B 43/107

(54) **Schlauchmembran-Prozeßpumpe**
Hose membrane process pump
Pompe de processus à membrane tubulaire

(30) Priorität: 13.03.2009 DE 202009003492 U
(43) Veröffentlichungstag der Anmeldung: 06.10.2010
(73) Patentinhaber: Feluwa Pumpen GmbH, 54570 Mürlenbach (DE)
(72) Erfinder: Nägel, Heinz, 54550 Daun (DE)
(74) Vertreter: Vièl, Christof

(56) Entgegenhaltungen:
- FR-A1- 2 533 636
- GB-A- 2 161 221

## Beschreibung

Die Erfindung betrifft eine Schlauchmembran-Prozeßpumpe mit zwei Schlauchmembranen, die mittels einer Einspannung positioniert sind, wobei zwischen den beiden Schlauchmembranen Hydraulikflüssigkeit angeordnet ist und eine Entlüftungsbohrung für die Entlüftung der Hydraulikflüssigkeit angeordnet ist, wobei die mindestens eine Entlüftungsbohrung in einem Entlüftungsventil mündet.

Eine Vorrichtung zum Anzeigen des Bruchs einer Flachmembran ist beispielsweise in der FR 2 533 636 A1 offenbart. Die Flachmembran ist aus zwei Membranen gebildet, wobei diese zwischen einem Teil des Gehäuses, einem Bauteil und einem zwischengeschalteten metallischen Ring verspannt sind. Dadurch wird ein Innenraum begrenzt, der über eine Leitung mit einem äußeren Anzeigegerät verbunden ist.

Schlauchmembran-Prozeßpumpen sind beispielsweise aus der DE 20 2006 011 928 U1 oder der GB 2 161 221 A bekannt. GB 2 161 221 wird als nächstliegender Stand der Technik angesehen.

Hydraulisch aktivierte Membranpumpen benötigen für einen störungsfreien und effektiven Betrieb eine funktionstüchtige Entlüftung der Primär- und Sekundärhydraulik. Dies erfolgt für Niederdruckpumpen in der Regel durch Entlüftungsbohrungen. Bei höheren Drücken von mehr als 20 bar bringt diese Art der Entlüftung jedoch die Gefahr mit sich, daß die elastische Schlauchmembrane in die Entlüftungsbohrung hineingezogen und hierbei beschädigt wird. Dies führt insbesondere bei höheren Drücken von mehr als 50 bar zu einem frühzeitigen Bruch der Schlauchmembrane, der wiederum Folgekosten für Ausfallzeiten, Ersatzteile und die Reparatur mit sich bringt.

Um dies zu verhindern, werden insbesondere bei Schlauchmembran-Prozeßpumpen, die für hohe Drücke bis 500 bar vorgesehen sind, Entlüftungsbohrungen mit einem Durchmesser von weniger als 0,5 mm vorgesehen. Bei derart feinen Entlüftungsbohrungen besteht die Gefahr, daß im Hydrauliksystem enthaltene Schmutzpartikel die Entlüftungsbohrung verschließen und eine dauerhafte und zuverlässige Entlüftung hierdurch verhindert wird. Aufgabe der Erfindung ist es daher, eine Schlauchmembran-Prozeßpumpe zu schaffen, bei der auch bei hohen Drücken eine zuverlässige Entlüftung der Hydraulikflüssigkeit, die zwischen den Schlauchmembranen angeordnet ist, sichergestellt ist, ohne daß es zu einer Verminderung der Lebensdauer der Schlauchmembran kommt.

Diese Aufgabe wird erfindungsgemäß dadurch gelöst, daß die mindestens eine Entlüftungsbohrung in einem Entlüftungsventil mündet und zwischen der Entlüftungsbohrung und der Schlauchmembrane ein Einlegering angeordnet ist, der die freie Öffnung der Entlüftungsbohrung auf Spalte mit einer Spaltbreite von weniger als der Hälfte des Durchmessers der Entlüftungsbohrung reduziert.

Die Erfindung beruht auf der Erkenntnis, daß Entlüftungsbohrungen mit einem Durchmesser von weniger als 0,5 mm zum einen nur mit sehr großem Aufwand herstellbar sind und mit sinkendem Querschnitt die Gefahr des Verstopfens der Entlüftungsbohrungen zunimmt. Der erfindungsgemäße Einlegering ermöglicht es, Entlüftungsbohrungen mit einem relativ großen Durchmesser im Bereich von einem bis mehreren Millimetern vorzusehen, die vergleichsweise leicht herstellbar sind. Durch den zwischen der Entlüftungsbohrung und der Schlauchmembrane angeordneten Einlegering werden zwischen der Schlauchmembrane und dem ihr zugewandten Ende der Entlüftungsbohrung lediglich Spalte freigelassen, deren Spaltabstand einen Bruchteil des Durchmessers der Entlüftungsbohrung beträgt. Über diese feinen Spalte kann dann die Entlüftung erfolgen.

Diese Vorgehensweise hat sich auf dem Prüfstand bei Drücken bis zu 500 bar als dauerhaft und zuverlässig erwiesen.

Erfindungsgemäß ist vorgesehen, daß der Einlegering Spalte zwischen der Entlüftungsbohrung und der Schlauchmembrane mit einer Spaltbreite im Bereich von ca. 0,05 bis 0,3 mm, vorzugsweise von ca. 0,1 bis 0,2 mm gewährleistet.

Eine bevorzugte Ausbildung der Erfindung besteht darin, daß der Einlegering in seinem oberen Bereich konvex ausgebildet ist, wobei das obere Ende des konvexen Bereiches an der Einspannung der Schlauchmembrane anliegt, und daß mehrere vertikale Bohrungen in den konvexen Bereich eingebracht sind und daß im Bereich der vertikalen Bohrungen mehrere vertikale Vertiefungen an der Innenbohrung angebracht sind. Die Außenwandung der Schlauchmembrane liegt an der Innenbohrung des Einlegeringes an. Durch die vertikalen Vertiefungen (beispielsweise von 0,3 mm) wird die Adhäsion an diesen Stellen unterbrochen und die Entlüftung kann über den Spalt erfolgen.

Die Entlüftung der Hydraulikflüssigkeit, die zwischen den beiden Schlauchmembranen angeordnet ist, erfolgt im Bereich der vertikalen Bohrungen, die in den konvexen Bereich eingebracht sind und die die Spalte bilden.

Es hat sich als vorteilhaft erwiesen, daß der Einlegering in seinem oberen Bereich konvex ausgebildet ist, wobei das obere Ende des konvexen Bereiches an der Einspannung der Schlauchmembrane anliegt, und daß zwei bis zehn vertikale Bohrungen in den konvexen Bereich des Einlegerings eingebracht sind.

In diesem Zusammenhang ist es zweckmäßig, daß jeweils im Bereich der vertikalen Bohrungen zwei bis zehn vertikale Vertiefungen an der Innenwand des Einlegeringes angeordnet sind.

Vorzugsweise sind die vertikalen Bohrungen in regelmäßigen Abständen in den Einlegering eingebracht.

Nachfolgend wird ein Ausführungsbeispiel der Erfindung anhand von Zeichnungen beschrieben.

Es zeigen
- Fig. 1: eine Seitenansicht der erfindungsgemäßen Vorrichtung mit einer Detailansicht,
- Fig. 2: eine Seitenansicht einer entsprechenden Vorrichtung gemäß dem Stand der Technik,
- Fig. 3: eine Draufsicht auf einen Einlegering gemäß der vorliegenden Erfindung.

Wie in den Fig. 1 und 2 dargestellt, sind die beiden Schlauchmembrane 1a, 1b mittels einer Einspannung 2 positioniert. Zwischen den beiden Schlauchmembranen 1a, 1b ist Hydraulikflüssigkeit angeordnet. Um die Hydraulikflüssigkeit entlüften zu können, ist eine Entlüftungsbohrung 3 vorgesehen, die in einem Entlüftungsventil 4 mündet.

Gemäß dem Stand der Technik (Fig. 2) mündet die Entlüftungsbohrung 3 direkt an der medienseitigen Schlauchmembrane 1a, so daß bei hohen Drücken die Gefahr besteht, daß die Schlauchmembrane 1a in die Entlüftungsbohrung 3 hineingezogen und hierbei beschädigt wird.

Bei der Ausgestaltung gemäß der vorliegenden Erfindung (Fig. 1) hingegen ist zwischen der Entlüftungsbohrung 3 und der medienseitigen Schlauchmembrane 1a ein Einlegering 5 angeordnet, der ein Hineinziehen der Schlauchmembrane 1a in die Entlüftungsbohrung 3 verhindert.

Wie aus den Fig. 1 und 3 zu ersehen ist, ist der Einlegering 5 in seinem oberen Bereich konvex ausgebildet und liegt mit seinem konvexen Bereich an dem benachbarten Bauteil an. In den konvexen Bereich sind mehrere vertikale Bohrungen 6 und im Bereich dieser mehrere vertikale Vertiefungen 8 an der Innenbohrung des Einlegerings 5 eingebracht, die zur Ausbildung von feinen Spalten 7 führen, über die die Entlüftung der Primär- und Sekundärhydraulik erfolgen kann. Diese Spalte 7, welche gleichmäßig über den Umfang des Einlegerings 5 verteilt sind, weisen einen Spaltabstand auf, welcher deutlich geringer ist als die Hälfte des Durchmessers der Entlüftungsbohrung 3 und typischerweise ca. 0,1 bis 0,2 mm beträgt.

## Patentansprüche

1. Schlauchmembran-Prozeßpumpe mit zwei Schlauchmembranen (1a, 1b), die mittels einer Einspannung (2) positioniert sind, wobei zwischen den beiden Schlauchmembranen (1a, 1b) Hydraulikflüssigkeit angeordnet ist und eine Entlüftungsbohrung (3) für die Entlüftung der Hydraulikflüssigkeit angeordnet ist, **dadurch gekennzeichnet, dass** die mindestens eine Entlüftungsbohrung (3) in einem Entlüftungsventil (4) mündet und zwischen der Entlüftungsbohrung (3) und der Schlauchmembrane (1a) ein Einlegering (5) angeordnet ist, der die freie Öffnung der Entlüftungsbohrung (3) auf Spalte (7) mit einer Spaltbreite von weniger als der Hälfte des Durchmessers der Entlüftungsbohrung (3) reduziert.

2. Schlauchmembran-Prozeßpumpe gemäß Anspruch 1, **dadurch gekennzeichnet, daß** der Einlegering (5) Spalte (7) zwischen der Entlüftungsbohrung (3) und der Schlauchmembrane mit einer Spaltbreite im Bereich von ca. 0,05 bis 0,3 mm, vorzugsweise von ca. 0,1 bis 0,2 mm gewährleistet.

3. Schlauchmembran-Prozeßpumpe gemäß Anspruch 1, **dadurch gekennzeichnet, daß** der Einlegering (5) in seinem oberen Bereich konvex ausgebildet ist, wobei das obere Ende des konvexen Bereiches an der Einspannung (2) der Schlauchmembrane (1a, 1b) anliegt, und daß mehrere vertikale Bohrungen (6) in den konvexen Bereich eingebracht sind und daß im Bereich der vertikalen Bohrungen (6) mehrere vertikale Vertiefungen (8) an der Innenbohrung angebracht sind.

4. Schlauchmembran-Prozeßpumpe gemäß Anspruch 1, **dadurch gekennzeichnet, daß** der Einlegering (5) in seinem oberen Bereich konvex ausgebildet ist, wobei das obere Ende des konvexen Bereiches an der Einspannung (2) der Schlauchmembrane (1a, 1b) anliegt, und daß zwei bis zehn vertikale Bohrungen (6) in den konvexen Bereich des Einlegerings (5) eingebracht sind.

5. Schlauchmembran-Prozeßpumpe gemäß Anspruch 3 oder Anspruch 4, **dadurch gekennzeichnet, daß** die vertikalen Bohrungen (6) in regelmäßigen Abständen in den Einlegering (5) eingebracht sind.

6. Schlauchmembran-Prozeßpumpe gemäß Anspruch 4, **dadurch gekennzeichnet, daß** jeweils im Bereich der vertikalen Bohrungen (6) zwei bis zehn vertikale Vertiefungen (8) an der Innenwand des Einlegeringes (5) angeordnet sind.

## Claims

1. Hose-membrane process pump having two hose membranes (1a, 1b) positioned by way of a clamping means (2), hydraulic fluid being disposed between said two hose membranes (1a, 1b) and an air vent (3) being provided for de-aerating the hydraulic fluid, **characterised in that** the at least one air vent (3) opens into a venting valve (4) and that, between the air vent (3) and the hose membrane (1a), an insert ring (5) is fitted, which reduces the exposed opening of the air vent (3) to slits (7) having a slit breadth of less than half the diameter of the air vent (3).

2. Hose-membrane process pump according to claim 1, **characterised in that** the insert ring (5) guarantees slits (7) having a slit breadth in the range from approx. 0.05 to 0.3 mm, preferably from approx. 0.1 to 0.2 mm, between the air vent (3) and the hose membranes.

3. Hose-membrane process pump according to claim 1, **characterised in that** the upper portion of the insert ring (5) is of convex configuration, the top side of the convex portion being in contact with the clamping means (2) for the hose membranes (1a, 1b), and that the convex portion features a plurality of perpendicular holes (6) and that, in the area of said perpendicular holes (6), the internal bore features a plurality of perpendicular recesses (8).

4. Hose-membrane process pump according to claim 1, **characterised in that** the upper portion of the insert ring (5) is of convex configuration, the top side of the convex portion being in contact with the clamping means (2) for the hose membranes (1a, 1b), and that the convex portion of the insert ring (5) features two to ten perpendicular holes (6).

5. Hose-membrane process pump according to claim 3 or clam 4, **characterised in that** the perpendicular holes (6) are spaced at regular intervals in the insert ring (5).

6. Hose-membrane process pump according to claim 4, **characterised in that** two to ten perpendicular recesses (8), each in the area of a perpendicular hole (6), are arranged on the inside wall of the insert ring (5).

## Revendications

1. Pompe à membrane tubulaire avec deux membranes tubulaires (1a, 1b) positionnées à l'aide d'une fixation (2), un liquide hydraulique étant présent entre les deux membranes tubulaires (1a, 1b) et un alésage d'évent (3) étant prévu pour purger l'air du liquide hydraulique, **caractérisée en ce que** le au moins un alésage d'évent (3) débouche dans une vanne de purge d'air (4) et une bague d'insertion (5) est disposée entre l'alésage d'évent (3) et la membrane tubulaire (1a), laquelle bague réduit l'ouverture libre de l'alésage d'évent (3) à des fentes (7) dont la largeur est inférieure à la moitié du diamètre de l'alésage d'évent (3).

2. Pompe à membrane tubulaire selon la revendication 1, **caractérisée en ce que** la bague d'insertion (5) garantit des fentes (7) entre l'alésage d'évent (3) et la membrane tubulaire avec une largeur de fente dans le domaine compris environ entre 0,05 et 0,3 mm, de préférence environ entre 0,1 et 0,2 mm.

3. Pompe à membrane selon la revendication 1, **caractérisée en ce que** la bague d'insertion est conçue convexe dans sa partie supérieure, l'extrémité supérieure de la partie convexe s'appuyant sur la fixation (2) des membranes tubulaires (1a, 1b), et **en ce que** plusieurs alésages verticaux (6) sont réalisés dans la partie convexe, et **en ce que** plusieurs cavités verticales (8) sont réalisées dans l'alésage intérieur au niveau des alésages verticaux (6).

4. Pompe à membrane selon la revendication 1, **caractérisée en ce que** la bague d'insertion (5) est conçue convexe dans sa partie supérieure, l'extrémité supérieure de la partie convexe s'appuyant sur la fixation (2) des membranes tubulaires (1a, 1 b), et **en ce que** deux à dix alésages verticaux (6) sont réalisés dans la partie convexe de la bague d'insertion (5).

5. Pompe à membrane selon la revendication 3 ou 4, **caractérisée en ce que** les alésages verticaux (6) sont réalisés dans la bague d'insertion (5) à des distances régulières.

6. Pompe à membrane selon la revendication 4, **caractérisée en ce que** deux à dix cavités (8) sont disposées sur la paroi intérieure de la bague d'insertion (5), à chaque fois au niveau des alésages verticaux (6).
